# EUROPÄISCHE PATENTSCHRIFT

(11) **EP 0 880 642 B1**
(45) Veröffentlichungstag und Bekanntmachung des Hinweises auf die Patenterteilung: **22.12.1999**
(21) Anmeldenummer: 97904288.4
(22) Anmeldetag: 10.02.1997
(51) Int. Cl.: F01N 3/02

(54) **VORRICHTUNG ZUM REINIGEN VON ABGASEN AUS VERBRENNUNGSKRAFTMASCHINEN**
DEVICE FOR THE CLEANING OF EXHAUST GASES FROM INTERNAL COMBUSTION ENGINES
DISPOSITIF DE PURIFICATION DES GAZ D'ECHAPPEMENT D'UN MOTEUR A COMBUSTION INTERNE

(30) Priorität: 12.02.1996 AT 24696
(43) Veröffentlichungstag der Anmeldung: 02.12.1998
(73) Patentinhaber: Fleck, Carl Maria, Prof. Dr., 2391 Kaltenleutgeben (AT)
(72) Erfinder: Fleck, Carl Maria, Prof. Dr., 2391 Kaltenleutgeben (AT)
(74) Vertreter: Kliment, Peter
(86) Internationale Anmeldenummer: AT9700024
(87) Internationale Veröffentlichungsnummer: WO9730274

(56) Entgegenhaltungen:
- EP-A- 0 332 609
- WO-A-92/00442
- FR-A- 2 637 940
- US-A- 5 348 571
- PATENT ABSTRACTS OF JAPAN vol. 018, no. 058 (C-1159), 31.Januar 1994 & JP 05 277313 A (TEIKOKU PISTON RING CO LTD), 26.Oktober 1993,

## Beschreibung

Die Erfindung betrifft eine Vorrichtung zur Reinigung von Abgasen aus Verbrennungskraftmaschinen, insbesondere Dieselrußfilter, gemäß dem Oberbegriff des Patentanspruches 1.

Die Nachteile dieses etwa aus der EP-A 332609 oder EP-A 537219 bekannten Dieselrußfilters sind, daß die im Rußfilter außerhalb der Kanäle des Keramikkörpers abgelagerten Rußpartikel nach einiger Zeit leitende Brücken zwischen Innenelektrode und Masse bilden, die zu parasitären Strömen und permanent sich bildenden Funkenstrecken führen.

Aufgabe der Erfindung ist es, diese Nachteile durch konstruktive Maßnahmen zu unterbinden.

Dies wird bei einer Vorrichtung der eingangs angeführten Art durch die im Kennzeichen des Patentanspruches 1 angeführten Merkmale erreicht.

Durch das Verschließen des die auf Hochspannung liegende Innenelektrode enthaltenden Hohlraumes kann es zu keiner permanenten Ausbildung von leitenden Rußablagerungen außerhalb der Kanäle des Keramikkörpers kommen.

Vorzugsweise ist vorgesehen, daß der hohle Innenraum des Keramikkörpers auch an der Rückseite durch einen Isolator, vorzugsweise durch einen keramischen Stopfen, verschlossen ist, der einen Durchlaß von vorzugsweise 1-2mm Durchmesser aufweist, durch den die Innenelektrode mit Hochspannung versorgt wird.

Die Zuführung der Hochspannung an der Rückseite hat den Vorteil, daß in diesem Bereich bereits sehr geringe Rußablagerungen vorhanden sind und darüber hinaus die Feldstärke an der Durchführung durch den geringen Durchmesser der Zuleitung so hoch ist, daß es zu einem sofortigen Abbrennen des dort angelagerten Rußes kommt was wiederum die Ausbildung von leitenden Rußbrücken verhindert.

Um die Entladungselektrode besonders zu isolieren, kann die Entladungselektrode vom Keramikkörper getragen werden und auf gleichem Hochspannungspotential wie die Innenelektrode liegen.

Die Neigung zur Funkenbildung im Bereich der Entladungselektrode durch den abgeschiedenen Ruß wird erfindungsgemäß dadurch begegnet, daß die der Entladungselektrode gegenüberliegende Gegenelektrode eine keramische Beschichtung mit hohem elektrischen Widerstand aufweist.

Es hat sich als vorteilhaft erwiesen, daß die Zähne der Entladungselektrode an ihren Spitzen eine keramische Beschichtung mit einer Stärke zwischen 0,05mm und 0,2 mm aufweisen und dabei einen elektrischen Durchgangswiderstand je Spitze zwischen 1Megaohm und 1 Gigaohm, vorzugsweise zwischen 10Megaohm und 100 Megaohm, besitzen.

Es kann erfindungsgemäß auch zweckmäßig sein, daß die keramische Beschichtung der Gegenelektrode eine Stärke zwischen 0,1 und 0,5 mm aufweist und dabei einen elektrischen Durchgangswiderstand zwischen 1Megaohm.cm² und ein Gigaohm.cm², vorzugsweise zwischen 10Megaohm.cm² und 100Megaohm.cm², besitzt.

Vorzugsweise besteht die die Beschichtung der Entladungselektrode und/oder Gegenelektrode aus einem der Materialien A1203, TiO, ZrO und Cr0 oder Mischungen daraus.

Gemäß einem weiteren erfindungsgemäßen Merkmal ist vorgesehen, daß die an der Innenseite des Keramikkörpers angeordnete Innenelektrode im Abstand von der Einlaßseite und vorzugsweise auch von der Auslaßseite der Kanäle des Keramikkörpers angeordnet ist. Dadurch wird die Ausbildung von leitenden Rußbrücken im Einlaß- bzw. Auslaßbereich der Kanäle des Keramikkörpers verhindert.

Gemäß einer weiteren Ausführungsform der Erfindung ist vorgesehen, daß zwischen der auf Hochspannung liegenden Innenelektrode und der inneren Zylinderfläche des Keramikkörpers ein Kaltleiter angeordnet ist. Vorzugsweise erhöht der Kaltleiter seinen Durchgangswiderstand von Werten unter 10 Megaohm.cm² auf mindestens 100 Megaohm.cm², vorzugsweise 300 Megaohm.cm², bei einem Temperaturanstieg von 100°C auf 500°C.

Nimmt bei höheren Temperaturen der Widerstand des Keramikkörpers zu stark ab, so muß die Hochspannung an der Innenelektrode herabgesetzt werden, da von dem die Hochspannung liefernden Netzgerät dem Bordnetz des Fahrzeuges nur eine begrenzte Leistung entnommen werden kann. Dadurch würde bei Fehlen des Kaltleiters die zur Innenelektrode elektrisch parallel geschaltene Entladungselektrode bzw. Gegenelektrode ihre Funktion einstellen. Der Kaltleiter dagegen kompensiert durch den Anstieg seines Widerstandes den bei höheren Temperaturen abnehmenden Widerstand des Keramikkörpers, wodurch die Funktion der Entladungselektrode bzw, der Gegenelektrode nicht beeinträchtigt wird. Stellt sich im Keramikkörper eine inhomogene Stromverteilung ein, so ergibt sich weiter eine lokale Erwärmung des Keramikkörpers, welche zu thermischen Beschädigung des Kermamikkörpers führen kann. Die lokale Erwärmung regelt über den wachsenden Widerstand des Kaltleiters die lokale Stromzufuhr zurück, wodurch es zu einer Gleichverteilung der zugeführten Leistung kommt.

Die Erfindung wird nun näher unter Bezugnahme auf die Zeichnungen erklärt. In den Zeichnungen zeigen:
- Fig. 1: einen Längsschnitt durch eine erste Ausführungsform einer erfindungsgemäßen Vorrichtung.
- Fig. 2: einen Längsschnitt durch eine weitere Ausführungsform einer erfindungsgemäßen Vorrichtung, und
- Fig. 3: eine Schnittansicht längs der Linie III-III der Fig. 2.

In einem zylinderförmigen Rohr 2 aus Metall ist ein Keramikkörper 1 von kreisringförmigem Querschnitt durch Preßmatten, Drahtgeflechte 3 oder dgl. befestigt. Der hohle zylindrische Innenraum 22 des Keramikkörpers 1 ist zu beiden Seiten durch Stopfen 4, 4' verschlossen. An der Innenwand 21 des Keramikkörpers 1 ist eine elektrisch leitende vorzugsweise metallische Schicht 5 angeordnet, welche als eine mit Hochspannung verbundene Innenelektrode dient. An der äußeren Zylinderwand des Keramikkörpers 1 ist eine als Außenelektrode dienende und an Masse liegende metallische Schicht 6 angeordnet. Der Keramikkörper weist in Längsrichtung verlaufende durchgehende Kanäle 20 auf, welche vorzugsweise die aus der EP-A 537219 bekannte Ziegelstruktur aufweisen. Die beiden Stopfen 4, 4' besitzen je eine Durchführung 23, 23', durch die ein axial verlaufendes, im Durchmesser möglichst dünnes metallisches Rohr 7 hindurchgeführt ist, welches einlaßseitig die Gegenelektrode 28 trägt. Um das Rohr 7 lagemäßig zu sichern können in den Durchführungen 23, 23' zwischen Rohr 7 und Isolatoren 4, 4' Einsätze (nicht gezeigt) mit in Achsrichtung des Rohres verlaufenden Wellen oder Rippen vorgesehen werden. Das Rohr 7 verjüngt sich auslaßseitig zu einem Anschlußende 12, welches in einer Aufnahmeöffnung 13 eines zylinderförmigen keramischen Halters 10 eingreift und über eine in dem Halter 10 geführten Leiter 11 mit Hochspannung versorgt wird. Die Innenelektrode 5 ist über den Leiter 11, das Anschlußende 12, das Rohr 7 und eine am Rohr 7 befestigte Kontaktfeder 9 mit Hochspannung verbunden. Zwischen der an Hochspannung liegenden Innenelektrode 5 und der an Masse liegenden Außenelektrode 6 baut sich im Keramikkörper quer zu den durchlaufenden Kanälen 20 ein elektrisches Feld auf. Zur Unterstützung dieses Feldes kann das Rohr 7 zwischen den Isolatoren 4,4' als Sprühelektrode ausgebildet sein. Der Keramikkörper wird vorzugsweise aus einer Cordieritmasse durch Hochdruckextrusion hergestellt und anschließend bei hohen Temperaturen gebrannt. Der Keramikkörper 1 soll eine sehr geringe Porosität , vorzugsweise geringer als 0,5%, aufweisen. Die Höhe der Kanäle liegt üblicherweise zwischen 0,6 und 1mm und die Breite der Kanäle 20 je nach radialer Lage etwa zwischen 3 und 6mm.

Die Entladungselektrode wird durch einen Elektronen emittierende Sprühzähne 24 aufweisenden zylindrischen Rohrkörper8 gebildet, der am Rohr 2 anliegt. Die der Entladungselektrode 8 gegenüberliegende Gegenelektrode 28 besitzt einen zylindrischen Grundkörper, der sich einlaßseitig konusförmig verjüngt. Die Gegenelektrode 28 besitzt eine keramische Beschichtung 14. Die Beschichtung hat eine Stärke von 0,1 bis 0,5 mm und besitzt einen auf den cm² bezogenen elektrischen Durchgangswiderstand von 1megaohm.cm² bis 1Gigaohm.cm², vorzugsweise von 10Megaohm.cm² bis 100Megaohm.cm². Die Hochspannung an der Innenelektrode 5 und damit an der Gegenelektrode 28 beträgt etwa plus 8 bis 12 KV. Vorzugsweise wird die Hochspannung proportional dem Volumen oder Massenstrom des Abgases innerhalb eine Intervalles von 2 KV/cm bis 6KV/cm bezogen auf den Abstand zwischen Innenelektrode 5 und Außenelektrode 6 geregelt.

Das an der Einlaßseite A einströmende mit Dieselrußpartikeln beladene Abgas strömt in den durch die Entladungselektrode 8 und die Gegenelektrode 28 gebildeten Ringkanal 26 gegen die Einlaßöffnungen der Kanäle 20 des Keramikkörpers 1. Die Abgasbestandteile werden im Ringkanal 26 ionisiert und dringen in die Kanäle 20 des Keramikkörpers 1 ein. Auf Grund des quer zu den Kanälen 20 aufgebauten elektrischen Feldes werden die im Abgas enthaltenen und durch die Entladungselektrode 8 aufgeladenen Rußpartikeln an den Wandflächen der Kanäle 20 abgelagert und elektrochemisch durch ein auf Grund der hohe elektrischen Feldstärke sich bildendes Gasplasma aus emittierten Elektronen oxidiert. Rußpartikel des den Ringraum 26 verlassenden Abgases können auf Grund des Stopfens 4 den Innenraum 22 des Kermikkörpers 1 und damit die Innenelektrode 5 nicht erreichen. Der überwiegende Teil der im Abgas enthaltenen Rußpartikeln wird in die Kanäle 20 eindringen und nach Ablagerung an den Wänden der Kanäle 20 durch das Gasplasma oxidiert. Rußpartikel, welche sich an der Außenseite des Durchlasses 23 am Stopfen 4 oder am Rohr 5 ablagern und dort leitende Rußbrücken bilden werden auf Grund des geringen Durchmesser der Rohres 7 und der dadurch dort herrschenden hohen Feldstärke durch Funkenbildung verbrannt, so daß sich dort keine längeren leitenden Rußbrücken ausbilden können. Auch von der Auslaßseite B her ist die auf Hochspannung liegende Innenelektrode 5 durch den Stopfen 4' geschützt. An der Auslaßseite B ist das aus den Kanälen austretende Abgas bereits weitgehend von Rußpartikeln befreit. Werden jedoch Restbestandteile von Ruß an der Auslaßseite B am Rohr 7 bzw. am Abschlußende 12 abgelagert, kommt es auf Grund des geringen Durchmessers des Rohres 7 bzw. des Anschlußendes 12 zum Auftreten von hohen Feldstärken, durch die der dort abgelagerte Ruß durch Funkenbildung verbrennt. Wie aus Fig. 1 ersichtlich ist, erstreckt sich die Innenelektrode 5 und die Außenelektrode 6 nicht über die gesamte Länge des Keramikkörpers 1, so daß im Einlaß- und Auslaßbereich des Keramikkörpers 1 ein annähernd feldfreier Strömungsbereich erhalten bleibt. Dadurch wird ein Kurzschließen der Innenelektrode 5 mit der Außenelektrode 6 über allfällige an den Einlaß- bzw. Auslaßöffnungen der Kanäle auftretende Rußbrücken ausgeschlossen.

Fig. 2 zeigt einen Schnitt längs der Hauptachse einer anderen Ausführungsform eines Dieselrußkonverters. Beim Dieselrußkonverter nach Fig.2 ist der Keramikkörper 1 elektrisch und mechanisch von der Entladungselektrode 29 getrennt. Der die durchgehenden Kanäle 20 für die Dieselabgase aufweisende Keramikkörper weist gleichfalls kreisringförmigen Querschnitt auf und ist durch Preßmatten oder Drahtgeflechte 3 in einem erweiterten, rohrförmigen Teil des Abgasrohres 2 befestigt. Der hohle Innenteil 22 des Keramikkörpers 1 ist einlaßseitig mit einem nichtleitenden vorzugsweise keramischen Stopfen 4 verschlossen. Am inneren und äußeren Zylindermantel des Keramikkörpers 1 ist eine elektrisch leitende Schicht angeordnet, welche als eine an Hochspannung liegende Innenelektrode 5 bzw. als an Masse liegende Außenelektrode 6 dient. Der hohle Innenraum 22 des Keramikkörpers 1 ist an der Auslaßseite durch einen nichtleitenden vorzugsweise keramischen Stopfen 4'verschlossen. Der Stopfen 4' besitzt eine dünnen Bohrung, durch die ein im Durchmesser möglichst dünnes metallisches Rohr 7 hindurchführt, das die Kontaktierung der Innenelektrode 5 mit Hilfe einer Kontaktfeder 9 durchführt. Die Hochspannung wird dem Rohr 7 durch einen in einem keramischen zylinderförmigen Halter10 angeordneten Leiter 11 zugeführt. Das rückseitige Ende des Rohres 7 ist zu einem Stift 12 verjüngt, der mit dem Leiter 11 elektrisch verbunden ist und in eine Ausnehmung 13 des Halters 10 eingreift. Die Hochspannungswerte sind im wesentlichen ident mit jenen der Ausführungsform nach Fig. 1, jedoch weist die Hochspannung an der Innenelektrode 5 und an der Entladungselektrode 29 eine negative Polarität auf.

Die Entladungselektrode 29 ist elektrisch und mechanisch getrennt vom Keramikkörper 1 im Rohr 2 des Abgasstranges angeordnet. Die Entladungselektrode 29 besitzt einen zylindrischen Sprühzähne 24 tragende Grundkörper 25, welcher zu beiden Seiten dünne vorzugsweise 2 bis 4 mm dicke Stifte 18, 18' aufweist, durch welche die Entladungselektrode 8 in Ausnehmungen 19, 19' von keramischen Halterungen 15, 16 abgestützt ist. Die Hochspannung wird der Entladeelektrode 29 durch einen in der Halterung 16 geführten Leiter 17 über den Stift 18 zugeführt. Die der Entladeelektrode 29 umgebende Gegenelektrode 30 ist durch eine am Rohr 2 angebrachte keramische Beschichtung gebildet, welche eine Stärke von 0,1 bis 0,5 aufweist. Die elektrischen Widerstandswerte entsprechen jenen der Gegenelektrode 14 in der Ausführungsform nach Fig. 1.

Zwischen der Innenelektrode 5 und der Innenwand 21 des Keramikkörpersl ist ein Kaltleiter 27 angeordnet, welcher bei Erhöhung der Temperatur seinen Widerstand erhöht. Der Kaltleiter 27 kompensiert durch den Anstieg seines Widerstandes den bei höheren Temperaturen abnehmenden Widerstand des Keramikkörpers 1.

Das bei A eintretende Abgas wird im Ringraum 26 zwischen Entladungselektrode 29 und Gegenelektrode 30 ionisiert und strömt durch die Kanäle 20 des Keramikkörpers 1 und verläßt den Rußfilter bei B. Auf Grund des zwischen der Innenelektrode 5 und Außenelektrode 6 aufgebauten elektrischen Feldes kommt es zu einer Abscheidung der im Abgas enthaltenen Rußpartikeln an den Seitenwänden der Kanäle 20. Aus den Wänden der Kanäle 20 treten durch die Temperatur bedingt Elektronen aus, welche durch das dort herrschenden elektrische Feld in Richtung zu den Rußablagerungen beschleunigt werden und bei Auftreffen eine Oxidation der Rußablagerungen einleiten.

## Patentansprüche

1. Vorrichtung zur Reinigung von Abgasen aus Verbrennungskraftmaschinen, insbesondere Dieselrußfilter, mit einer Entladungselektrode (8;29) und einer dieser gegenüberliegenden Gegenelektrode (28;30) zur elektrischen Aufladung der Abgasbestandteile und einem keramischen Körper (1) von kreisringförmigem Querschnitt und mit in Strömungsrichtung verlaufenden durchgehenden Kanälen (20) und mit einer auf Hochspannung liegenden Innenelektrode (5), welche an der inneren Zylinderwand (21) des Keramikkörpers (1) angeordnet ist und ein elektrisches Feld quer zu den durchgehenden Kanälen (20) aufbaut, wobei die Rußpartikeln an den Wänden der Kanäle (20) abgelagert und oxidiert werden und zur Unterbindung einer Durchströmung des hohlen Innenraumes (22) des Keramikkörpers durch das Abgas eine Abtrennung vorgesehen ist, dadurch gekennzeichnet, daß die Abtrennung des hohlen Innenraumes (22) des Keramikkörpers (1) durch einen an der Eintrittseite des Abgasstromes angeordneten elektrischen Isolator, vorzugsweise einen keramischen Stopfen (4), gebildet ist.

2. Vorrichtung nach Anspruch 1, dadurch gekennzeichnet, daß der hohle Innenraum (22) des Keramikkörpers (1) auch an der Rückseite durch einen Isolator, vorzugsweise durch einen keramischen Stopfen (4'), verschlossen ist, der einen Durchlaß (23') von vorzugsweise 1-2mm Durchmesser aufweist, durch den die Innenelektrode (5) mit Hochspannung versorgt wird.

3. Vorrichtung nach Anspruch 1 oder 2, dadurch gekennzeichnet, daß der Isolator (4) an der Eintrittseite des Abgasstromes ebenfalls einen Durchlaß (23) aufweist, durch den ein elektrisch leitendes vorzugsweise rohrförmiges Verbindungselement (7) hindurchtritt, welches die Gegenelektrode (28) trägt (Fig. 1).

4. Vorrichtung nach Anspruch 3, dadurch gekennzeichnet, daß der Durchlaß (23) des Isolators (4) an der Eintrittseite des Abgasstromes einen Durchmesser von höchstens 10mm aufweist.

5. Vorrichtung nach Anspruch 1, dadurch gekennzeichnet, daß die Entladungselektrode (29) an beiden Enden in dünnen, vorzugsweise 2-4mm starken Stiften (18, 18') ausläuft, die in Keramikhalterungen (15, 16) gelagert sind, die die rohrförmige Gegenelektrode (30) beidseitig durchdringen und/oder sich auf ihr abstützen und mindestens eine der beiden Keramikhalterungen (16) eine Hochspannungszuführung (17) für die Entladungselektrode (29) enthält.

6. Vorrichtung nach einem der Ansprüche bis 5, dadurch gekennzeichnet, daß die Entladungselektrode (8;29) und/oder die ihr gegenüberliegende Gegenelektrode (28;30) eine keramische Beschichtung mit hohem elektrischen Widerstand aufweist.

7. Vorrichtung nach Anspruch 6, dadurch gekennzeichnet, daß die Sprühzähne (24) der Entladungselektrode (8;29) an ihren Spitzen eine keramische Beschichtung mit einer Stärke zwischen 0,05mm und 0,2 mm aufweisen und dabei einen elektrischen Durchgangswiderstand je Spitze zwischen 1Megaohm und 1 Gigaohm, vorzugsweise zwischen 10Megaohm und 100 Megaohm, besitzen.

8. Vorrichtung nach Anspruch 6, dadurch gekennzeichnet, daß die keramische Beschichtung der Gegenelektrode (28;30) eine Stärke zwischen 0,1 und 0,5 mm aufweist und dabei einen elektrischen Durchgangswiderstand zwischen 1Megaohm.cm² und ein Gigaohm.cm², vorzugsweise zwischen 10Megaohm.cm² und 100Megaohm.cm², besitzt.

9. Vorrichtung nach Anspruch 6, dadurch gekennzeichnet, daß die Beschichtung der Entladungselektrode (8;29) und/oder Gegenelektrode (28;30) aus einem der Materialien A12O3, TiO, ZrO und Cr0 oder Mischungen daraus besteht.

10. Vorrichtung nach einem der Ansprühe 1-9, dadurch gekennzeichnet, daß die an der Innenseite des Keramikkörpers (1) angeordnete Innenelektrode (5) im Abstand von der Einlaßseite und vorzugsweise auch von der Auslaßseite der Kanäle (20) des Keramikkörpers (1) angeordnet ist.

11. Vorrichtung nach einem der Ansprüche 1-10, dadurch gekennzeichnet, daß zwischen der auf Hochspannung liegenden Innenelektrode (5) und der inneren Zylinderfläche (21) des Keramikkörpers (1) ein Kaltleiter (27) angeordnet ist.

12. Vorrichtung nach Anspruch 11, dadurch gekennzeichnet, daß der Kaltleiter (27) seinen Durchgangswiderstand von Werten unter 10 Megaohm.cm2 auf mindestens 100 Megaohm.cm², vorzugsweise 300 Megaohm.cm² bei einem Temperaturanstieg von 100°C auf 500°C erhöht.

13. Vorrichtung nach Anspruch 3, dadurch gekennzeichnet, daß das die Gegenelektrode (28) tragende elektrisch leitende rohrförmige Verbindungselement (7) im Innenraum (22) des Keramikkörpers (1) zwischen den Isolatoren (4,4') als Sprühelektrode ausgebildet ist.

14. Vorrichtung nach Anspruch 3 oder 13, dadurch gekennzeichnet, daß in den Durchlässen (23,23') der Isolatoren (4,4') zwischen dem rohrförmigen Verbindungselement (7) und den Isolatoren (4,4') Einsätze mit in Achsrichtung verlaufenden Wellen oder Rippen vorgesehen sind.

## Claims

1. An apparatus for cleaning exhaust gases from internal combustion engines, in particular diesel exhaust particulate filters, with a discharge electrode (8; 29) and a counter-electrode (28; 30) opposite of the same for electrically charging the exhaust particulate components and a ceramic body (1) of annular cross section and with continuous conduits (20) extending in the direction of the flow and with an internal electrode (5) which is at high voltage and is arranged on the internal cylinder wall (21) of the ceramic body (1) and creates an electric field transversally to the continuous conduits (20), with the exhaust particulates being deposited on the walls of the conduits (20) and being oxidised, and with a separation being provided for supressing the flow through the hollow inner space (22) of the ceramic body by an exhaust gas, characterized in that the separation of the hollow inner space (22) of the ceramic body (1) is formed by an electric insulator, preferably a ceramic plug (4), arranged on the inlet side of the exhaust particulates flow.

2. An apparatus as claimed in claim 1, characterized in that the hollow inner space (22) of the ceramic body (1) is also closed off on the rear side by an insulator, preferably a ceramic plug (4'), having a passage (23') of a diameter of preferably 1 to 2 mm through which the internal electrode (5) is supplied with high voltage.

3. An apparatus as claimed in claim 1 or 2, characterized in that the insulator (4) is also provided on the inlet side of the exhaust particulates flow with a passage (23) through which passes an electrically conductive, preferably tube-shaped connecting element (7) which carries the counter-electrode (28) (fig. 1).

4. An apparatus as claimed in claim 3, characterized in that the passage (23) of the insulator (4) is provided with a diameter of not more than 10 mm on the inlet side of the exhaust particulates flow.

5. An apparatus as claimed in claim 1, characterized in that the discharge electrode (29) tapers off at either end into thin pins (18, 18') which are preferably 2 to 4 mm thick and are held in ceramic fixing devices (15, 16) which penetrate the tubular counter-electrode (30) on both sides and/or rest on the same, and at least one of the two ceramic fixing devices (16) comprises a high-voltage supply (17) for the discharge electrode (29).

6. An apparatus as claimed in one of the claims 1 to 5, characterized in that the discharge electrode (8; 29) and/or the counter-electrode (28; 30) which is opposite of the same is provided with a ceramic coating with high electric resistance.

7. An apparatus as claimed in claim 6, characterized in that the spray teeth (24) of the discharge electrode (8; 29) are provided at their tips with a ceramic coating with a thickness of between 0.05 mm and 0.2 mm and have an electric volume resistance per tip of between 1 megohm and 1 gigohm, preferably between 10 megohms and 100 megohms.

8. An apparatus as claimed in claim 6, characterized in that the ceramic coating of the counter-electrode (28; 30) has a thickness of between 0.1 and 0.5 mm and has an electric volume resistance of between 1 megohm.cm² and one gigohm.cm², preferably between 10 megohms.cm² and 100 megohms.cm².

9. An apparatus as claimed in claim 6, characterized in that the coating of the discharge electrode (8; 29) and/or counter-electrode (28; 30) consists of one of the materials of A1203, TiO, ZrO and CrO or mixtures therefrom.

10. An apparatus as claimed in one of the claims 1 to 9, characterized in that the internal electrode (5) which is arranged on the inner side of the ceramic body (1) is arranged at a distance from the inlet side and preferably also from the outlet side of the conduits (20) of the ceramic body (1).

11. An apparatus as claimed in one of the claims 1 to 10, characterized in that a PTC resistor (27) is arranged between the internal electrode (5) which is at high voltage and the internal cylinder surface area (21) of the ceramic body (1).

12. An apparatus as claimed in claim 11, characterized in that the PTC resistor (27) increases its volume resistance from values under 10 megohms.cm² to not less than 100 megohms.cm², preferably 300 megohms.cm², at a temperature rise of 100°C to 500°C.

13. An apparatus as claimed in claim 3, characterized in that the electrically conductive tubular connecting element (22) which carries the counter-electrode (28) is arranged as a spray electrode between the insulators (4, 4') in the inner space (22) of the ceramic body (1).

14. An apparatus as claimed in claim 3 or 13, characterized in that inserts with waves or ribs extending in the axial direction are provided in the passages (23, 23') of the insulators (4, 4') between the tubular connecting element (7) and the insulators (4, 4').

## Revendications

1. Dispositif de purification des gaz d'échappement de moteurs à combustion interne, en particulier de filtres à suies de moteurs diesel, avec une électrode de décharge (8 ;29) et une contre électrode opposée à celle-ci (28 ;30) pour la charge électrique des éléments constitutifs des gaz d'échappement et avec un corps en céramique (1) de section en forme de couronne et avec des canaux traversant (20) disposés dans le sens du courant et avec une électrode intérieure (5) sous haute tension qui est disposée sur la paroi cylindrique intérieure (21) du corps en céramique (1) et qui constitue un champ électrique transversalement aux canaux traversant (20), les particules de suie étant déposées sur les parois des canaux (20) et oxydées et une séparation étant prévue pour empêcher un passage des gaz d'échappement dans le volume intérieur creux (22) du corps en céramique, caractérisé en ce que la séparation du volume intérieur creux (22) du corps en céramique (1) est constituée d'un isolateur électrique, de préférence un bouchon en céramique (4), disposé coté admission du flux de gaz d'échappement.

2. Dispositif selon la revendication 1, caractérisé en ce que le volume intérieur creux (22) du corps en céramique (1) est également fermé sur le coté arrière par un isolateur, de préférence par un bouchon en céramique (4') qui comporte une ouverture de passage (23') ayant de préférence un diamètre de 1 à 2 mm par laquelle l'électrode intérieure (5) est alimentée en haute tension.

3. Dispositif selon la revendication 1 ou 2, caractérisé en ce que l'isolateur (4) présente également du coté admission du flux des gaz d'échappement une ouverture de passage (23) par laquelle passe un élément de liaison conducteur (7), de préférence en forme de tube, qui porte la contre électrode (28) (fig.1).

4. Dispositif selon la revendication 3, caractérisé en ce que l'ouverture de passage (23) de l'isolateur (4) a, du coté admission du flux de gaz d'échappement, un diamètre d'au maximum 10 mm.

5. Dispositif selon la revendication 1, caractérisé en ce que l'électrode de décharge (29) se termine aux deux extrémités en broches minces (18, 18'), de préférence d'une épaisseur de 2 à 4 mm, qui sont logées dans des supports en céramique (15,16), qui traversent des deux cotés la contre électrode en forme de tube (30) et/ou qui s'appuient sur elle et qu'au moins un des deux supports en céramique (16) comporte une arrivée haute tension (17) pour l'électrode de décharge (29).

6. Dispositif selon l'une des revendications 1 à 5, caractérisé en ce que l'électrode de décharge (8 ;29) et/ou la contre électrode qui lui est opposée (28 ;30) présente un revêtement en céramique à grande résistance électrique.

7. Dispositif selon la revendication 6, caractérisé en ce que les dents d'émission (24) de l'électrode de décharge (8 ;29) possèdent sur leurs pointes un revêtement en céramique d'une épaisseur entre 0,05 et 0,2 mm en présentant de ce fait une résistance électrique de passage par pointe située entre 1 MΩ et 1 GΩ, de préférence entre 10 MΩ et 100 MΩ.

8. Dispositif selon la revendication 6, caractérisé en ce que le revêtement en céramique de la contre électrode (28 ; 30) possède une épaisseur entre 0,1 et 0,5 mm en présentant de ce fait une résistance électrique de passage située entre 1 MΩ/cm² et 1 GΩ/cm², de préférence entre 10 MΩ/cm² et 100 MΩ/cm².

9. Dispositif selon la revendication 6, caractérisé en ce que le revêtement de l'électrode de décharge (8 ;29) et/ou de la contre électrode (28 ;30) se compose de l'un des matériaux AI203, TiO, ZrO et Cr0 ou de mélanges de ces matériaux.

10. Dispositif selon l'une des revendications 1 à 9, caractérisé en ce que l'électrode intérieure (5) placée du coté intérieur du corps en céramique (1) est disposée avec un espacement par rapport au coté admission et de préférence aussi par rapport au coté échappement des canaux (20) du corps en céramique (1).

11. Dispositif selon l'une des revendications 1 à 10, caractérisé en ce qu'un thermistor (27) est placé entre l'électrode intérieure (5) placée sous haute tension et la surface cylindrique intérieure (21) du corps en céramique (1).

12. Dispositif selon la revendication 11, caractérisé en ce que le thermistor (27) augmente sa résistance de passage depuis des valeurs inférieures à 10 MΩ/cm² jusqu'à au moins 100 MΩ/cm², de préférence 300 MΩ/cm², pour une élévation de température de 100°C à 500°C.

13. Dispositif selon la revendication 3, caractérisé en ce que l'élément de liaison conducteur en forme de tube (7) portant la contre électrode (28) est réalisé sous forme d'électrode d'émission dans la chambre intérieure (22) du corps en céramique (1) entre les isolateurs (4,4').

14. Dispositif selon la revendication 3 ou 13, caractérisé en ce que des inserts avec des cannelures ou des nervures disposées en direction axiale sont prévus dans les ouvertures de passage (23,23') des isolateurs (4,4') entre l'élément de liaison en forme de tube (7) et les isolateurs (4,4').
